# FASCICULE DE BREVET EUROPEEN

(11) **EP 0 814 304 B1**
(45) Date de publication et mention de la délivrance du brevet: **28.03.2001**
(21) Numéro de dépôt: 97401357.5
(22) Date de dépôt: 16.06.1997
(51) Int. Cl.: F23J 1/02, F23J 15/00, F23G 5/00

(54) **Procédé d'amélioration de la qualité des mâchefers produits par une installation d'incinération de déchets et installation d'incinération pour sa mise en oevre**
Verfahren um die Qualität der Schlacken aus einer Müllverbrennungsanlage zu verbessern und Müllverbrennungsanlage zur Ausführung des Verfahrens
Method of improving the quality of the slag produced by a refuse incinerator and incinerator plant for carrying out the method

(30) Priorité: 20.06.1996 FR 9607685
(43) Date de publication de la demande: 29.12.1997
(73) Titulaire: ALSTOM Energy Systems S.A., 78140 Velizy-Villacoublay (FR)
(72) Inventeur: Vandycke, Michel, 78950 Gambais (FR)
(74) Mandataire: Gosse, Michel

(56) Documents cités:
- EP-A- 0 455 873
- FR-A- 2 605 724
- US-A- 5 372 077

## Description

La présente invention se rapporte à un procédé d'amélioration de la qualité des mâchefers produits par une installation d'incinération de déchets et à une installation d'incinération pour sa mise en oeuvre.

Elle concerne plus précisément un procédé de traitement des mâchefers produits par une installation d'incinération dans laquelle les fumées sortant d'une chambre de combustion sont évacuées vers un ensemble de traitement de fumées et selon lequel les mâchefers issus de la chambre de combustion sont refroidis dans un bac de refroidissement rempli d'eau dit décrasseur.

Un exemple d'une telle installation comporte une grille d'incinération des déchets.

Dans une telle installation, les déchets sont déversés dans une trémie et tombent dans un puits sensiblement vertical sur une surface sensiblement horizontale où ils sont poussés par un poussoir sur une grille de combustion inclinée. Cette grille est constituée de barreaux fixes et mobiles alternés et pourvus d'orifices de passage d'air de combustion et les déchets y sont brûlés et progressivement translatés jusqu'à l'extrémité de la grille où ils tombent dans le décrasseur et sont refroidis. Ils sont ensuite évacués pour leur valorisation. Les fumées de combustion quant à elles s'échappent au-dessus de la grille dans un conduit vers un ensemble de traitement de fumées pouvant comporter une chaudière de récupération, un filtre, un dispositif d'élimination des émissions d'acide chlorhydrique et/ou de dioxyde de soufre. Les fumées sont ensuite évacuées par une cheminée. Le document FR 2 605 724 décrit une installation de ce genre.

L'invention peut cependant être appliquée à toute installation d'incinération de déchets comportant un décrasseur, quelle que soit le type de chambre de combustion produisant les mâchefers, qu'il soit à grille comme précédemment décrit ou à four tournant, à lit fluidisé ou autre.

Les mâchefers produits par une telle installation, après déferraillage, sont constitués en grande partie d'éléments majeurs tels que du SiO₂, Al₂O₃, Fe₂O₃, CaO, Na₂O, K₂O, MgO. Ces éléments sont le plus souvent combinés entre eux et forment la matrice minérale des mâchefers. A l'intérieur de cette matrice, l'on trouve à l'état de traces des métaux lourds comme le plomb, le mercure le cadmium ou le chrome sous différentes formes notamment des oxydes, des chlorures, des hydroxydes, des sulfates ou des carbonates liés chimiquement ou non à la matrice minérale.

Depuis longtemps, ces mâchefers sont utilisés pour leurs qualités mécaniques en technique routière comme matériaux de sous-couche ou de remblai. Dans ce cas, il est indispensable, afin de préserver l'environnement, que l'eau de pluie n'entraîne pas par percolation les métaux lourds contenus dans les mâchefers.

Pour prédire le comportement des mâchefers relativement à ce phénomène, des tests de laboratoire ont été développés. En France, le test de lixiviation selon la norme NFx31.210 est utilisé par la réglementation pour fixer des seuils de teneurs dans le lixiviat permettant de définir la qualité des mâchefers selon le tableau ci-après:

| | VALORISATION | MATURATION | STOCKAGE |
|---|---|---|---|
| | (V) | (M) | (S) |
| IMBRULES % | < 5 | < 5 | > 5 |
| FRACTION SOLUBLE | < 5 | < 10 | > 10 |
| POTENTIELS POLLUANTS: | | | |
| mg/kg de mâchefer sec | | | |
| Hg | < 0,2 | < 0,4 | > 0,4 |
| Pb | < 10 | < 50 | > 50 |
| Cd | < 1 | < 2 | > 2 |
| As | < 2 | < 4 | > 4 |
| Cr ⁶ | < 1,5 | < 3 | > 3 |
| SO ⁴ | < 10000 | < 15000 | > 15000 |
| COT | < 1500 | < 2000 | > 2000 |

Dès leur production, si les mâchefers présentent des teneurs toutes inférieures aux seuils de la catégorie V (valorisation), ils sont immédiatement valorisables.

Si les teneurs sont telles que les mâchefers sont classés dans la catégorie intermédiaire M (maturation), ils nécessitent un traitement de maturation sur parc jusqu'à ce qu'ils présentent les caractéristiques de la catégorie V. Lors de cette maturation sur parc, la carbonatation progressive des certains éléments comme la chaux ou de certains métaux lourds joue un rôle essentiel en réduisant la fraction lixiviable.

Si les mâchefers sont classés dans la catégorie S (stockage), ils sont stockés en décharge contrôlée, ce qui représente un coût important.

Les mâchefers produits par les installations d'incinération de déchets sont classés le plus souvent dans la catégorie M et parfois dans la catégorie S. La fraction soluble et la teneur en plomb du lixiviat sont les critères les plus difficiles à respecter pour atteindre la catégorie V.

La présente invention permet de produire des mâchefers directement valorisables en sortie de l'installation d'incinération, en réalisant une carbonatation intégrée à cette installation, c'est-à-dire sans dispositif de carbonatation spécifique ajouté.

Pour ce faire, conformément à l'invention, des fumées sont prélevées dudit ensemble de traitement et sont recyclées par bullage dans l'eau du décrasseur.

Il est ainsi réalisé une carbonatation accélérée des mâchefers de façon continue, sans emploi de substance chimique additionnelle. Ce traitement par bullage dans l'eau du décrasseur permet une réaction en trois phases, solide, liquide et gazeuse. Le CO₂ dissout pénètre rapidement dans les pores des mâchefers et le temps de carbonatation est particulièrement court.

Selon un mode de réalisation préféré, l'ensemble de traitement des fumées comportant en aval de la chambre de combustion une chaudière de récupération, un filtre, un dispositif d'élimination des émissions d'acide chlorhydrique et/ou de dioxyde de soufre et une cheminée, lesdites fumées sont prélevées à la sortie dudit dispositif d'élimination.

En variante, lesdites fumées peuvent être prélevées à la sortie dudit filtre ou à la sortie de ladite chaudière de récupération.

Avantageusement, le rapport du débit de fumées recyclées et du débit de fumées produites est compris entre 2 et 15%.

De préférence, les fumées s'échappant du décrasseur sont renvoyées dans la chambre de combustion. Ces fumées contribuent alors à réduire la formation d'oxydes d'azote.

L'invention concerne également une installation d'incinération selon la revendication 7 pour la mise en oeuvre de ce procédé dont le décrasseur est équipé de moyens d'injection de fumées recyclées prélevées de son ensemble de traitement des fumées.

Lesdits moyens d'injection peuvent être des rampes disposées dans l'eau du décrasseur ou des buses d'injection disposées sur les parois du décrasseur.

L'invention est décrite ci-après plus en détail à l'aide d'une figure ne représentant qu'un mode de réalisation préféré de l'invention.

Dans une installation d'incinération de déchets, ceuxci sont déversés dans une trémie 1 et tombent dans un puits 2 sensiblement vertical sur une surface sensiblement horizontale où ils sont poussés par un poussoir 3 sur une grille de combustion 4 inclinée dans une chambre de combustion 7. Cette grille 4 est constituée de barreaux fixes et mobiles alternés et pourvus d'orifices de passage d'air de combustion provenant des chambre de soufflage 5. Les déchets y sont brûlés et progressivement translatés jusqu'à l'extrémité de la grille 4 où ils tombent dans le décrasseur 6 et sont refroidis pour constituer les mâchefers. Ils sont ensuite évacués pour leur valorisation.

Les fumées de combustion quant à elles s'échappent au-dessus de la grille 4 dans un conduit vers un ensemble de traitement de fumées comportant en série une chaudière de récupération 9, un filtre à manches ou un dépoussiéreur électrostatique 10, un dispositif d'élimination des émissions d'acide chlorhydrique et/ou de dioxyde de soufre 11, par exemple par lavage humide, et un ventilateur 12. Les fumées sont ensuite évacuées par une cheminée 13. Dans certaines installations, le filtre 10 et le dispositif d'élimination 11 peuvent être intégrés.

Selon l'invention, des fumées sont prélevées dudit ensemble de traitement et sont recyclées par bullage dans l'eau du décrasseur 6.

De préférence, ces fumées sont prélevées à la sortie dudit dispositif d'élimination 11 en aval du ventilateur 12 par une conduite 14 à l'aide d'un ventilateur 15. Ce mode de réalisation présente l'avantage d'utiliser des fumées très peu chargées en acide chlorhydrique et en dioxyde de soufre et en conséquence les teneurs en chlore et en sulfate dans l'eau du décrasseur n'augmentent pas significativement par rapport à l'art antérieur.

En variante, ces fumées sont prélevées à la sortie dudit filtre 10 par une conduite 14' ou à la sortie de ladite chaudière de récupération 9 par une conduite 14".

Le débit de fumées recyclées dépend en particulier de la quantité de mâchefers produits, de la teneur en CO₂ dans les fumées, des caractéristiques chimiques des mâchefers comme par exemple la teneur en chaux et en plomb. En pratique, le rapport du débit de fumées recyclées et du débit de fumées produites est compris entre 2 et 15%.

Des essais réalisés sur une installation de laboratoire simulant les conditions de fonctionnement d'une installation d'incinération à grille de déchets urbains ont montré qu'avec un taux de recirculation des fumées d'environ 5%, il est possible de réduire la lixiviation du plomb d'un facteur supérieur à 10 et de réduire la fraction soluble dans une moindre mesure.

Dans une installation telle que décrite, les fumées s'échappant du décrasseur 6 sont directement renvoyées dans la chambre de combustion 7 par le puits séparant celle-ci du décrasseur.

Le décrasseur 6 est équipé de moyens d'injection de fumées qui peuvent être des rampes disposées dans l'eau du décrasseur ou des buses d'injection disposées sur les parois du décrasseur.

## Revendications

1. Procédé de traitement des mâchefers produits par une installation d'incinération dans laquelle les fumées sortant d'une chambre de combustion (7) sont évacuées vers un ensemble de traitement de fumées, selon lequel les mâchefers issus de la chambre de combustion sont refroidis dans un bac de refroidissement rempli d'eau dit décrasseur (6), caractérisé en ce que des fumées sont prélevées dudit ensemble de traitement et sont recyclées par bullage dans l'eau du décrasseur (6).

2. Procédé de traitement des mâchefers produits par une installation d'incinération selon la revendication 1 et dont l'ensemble de traitement des fumées comporte, en aval de la chambre de combustion (7), une chaudière de récupération (9), un filtre (10), un dispositif d'élimination (11) des émissions d'acide chlorhydrique et/ou de dioxyde de soufre et une cheminée (13) , caractérisé en ce que lesdites fumées sont prélevées à la sortie dudit dispositif d'élimination (11).

3. Procédé de traitement des mâchefers produits par une installation d'incinération selon la revendication 1 et dont l'ensemble de traitement des fumées comporte, en aval de la chambre de combustion (7), une chaudière de récupération (9), un filtre (10) et une cheminée (13), caractérisé en ce que lesdites fumées sont prélevées à la sortie dudit filtre.

4. Procédé de traitement des mâchefers produits par une installation d'incinération selon la revendication 1 et dont l'ensemble de traitement des fumées comporte, en aval de la chambre de combustion (7), une chaudière de récupération (9) et une cheminée (13), caractérisé en ce que lesdites fumées sont prélevées à la sortie de ladite chaudière de récupération (9).

5. Procédé selon l'une des revendications précédentes, caractérisé en ce que le rapport du débit de fumées recyclées et du débit de fumées produites est compris entre 2 et 15%.

6. Procédé selon l'une des revendications précédentes, caractérisé en ce que les fumées s'échappant du décrasseur (6) sont renvoyées dans la chambre de combustion (7).

7. Installation d'incinération pour la mise en oeuvre du procédé d'une des revendications précédentes, et comprenant une chambre de combustion (7) d'où sortent des fumées évacuées vers un ensemble de traitement desdites fumées, un bac de refroidissement rempli d'eau, dit décrasseur (6), dans lequel sont refroidis les machefers issus de la chambre de combustion (7), caractérisée en ce que le décrasseur est équipé de moyens d'injection, par bullage dans l'eau, de fumées recyclées prélevées de son ensemble de traitement des fumées.

8. Installation selon la revendication 7, caractérisée en ce que lesdits moyens d'injection sont des rampes disposées dans l'eau du décrasseur.

9. Installation selon la revendication 7, caractérisée en ce que lesdits moyens d'injection sont des buses d'injection disposées sur les parois du décrasseur.

## Patentansprüche

1. Verfahren zur Bearnbeitung von Schlacken, produziert durch eine Verbrennungsanlage, in der die Abgase, die aus einer Verbrennungskammer (7) entweichen, zu einer Anordnung zur Behandlung der Abgase evakuiert werden, woraufhin die Schlacken, die von der Verbrennungskammer abgegeben werden, in einem als Reiniger (6) bezeichneten Abkühlbad, das mit Wasser gefüllt ist, abgekühlt werden, dadurch gekennzeichnet, daß die Abgase von der Anordnung zur Bearbeitung abgesaugt werden und durch Durchperlen im Wasser des Reinigers (6) rezykliert werden.

2. Verfahren zur Bearbeitung der Schlacken, produziert durch eine Verbrennungsanlage gemäß Anspruch 1, wobei die Anordnung zur Bearbeitung der Abgase unterhalb der Verbrennungskammer (7) einen Rückgewinnungswärmetauscher (9) umfaßt, einen Filter (10), eine Eliminierungseinrichtung (11) für Hydrochlorsäure-Emissionen und/oder Schwefeldioxide und einen Kamin (13), dadurch gekennzeichnet, daß die Abgase am Ausgang der Eliminierungseinrichtung (11) abgesaugt werden.

3. Verfahren zur Bearbeitung der Schlacken, produziert durch eine Verbrennungsanlage nach Anspruch 1, wobei die Anordnung zur Bearbeitung der Abgase unterhalb der Verbrennungkammer (7) einen Rückgewinnungswärmetauscher (9), einen Filter (10) und einen Kammin (13) urnfaßt, dadurch gekennzeichnet, daß die Abgase am Ausgang des Filters abgesaugt werden.

4. Verfahren zur Bearbeitung der Schlacken, produziert durch eine Verbrennungsanlage gemäß Anspruch 1, wobei die Anordnung zur Bearbeitung der Abgase unterhalb der Verbrennungskammer (7) einen Rückgewinnungswärmetauscher (9) umfaßt und einen Kamin (13), dadurch gekennzeichnet, daß die Abgase am Ausgang des Rückgewinnungswärmetauschers (9) abgesaugt werden.

5. Verfahren nach einem der vorhergehenden Ansprüche, dadurch gekennzeichnet, daß das Verhältnis von recyklierten Abgasen und produzierten Abgasen zwischen 2 und 15 % liegt.

6. Verfahren nach einem der vorhergehenden Ansprüche, dadurch gekennzeichnet, daß die aus dem Reiniger (6) entweichenden Abgase in die Verbrennungskammer (7) zurückgeführt werden.

7. Verbrennungsanlage für die Umsetzung des Verfahrens nach einem der vorhergehenden Ansprüche, mit einer Verbrennungskammer (7) aus der Abgase entweichen, die zu einer Anordnung zur Behandlung der Abgase evakuiert werden, einem mit Wasser gefüllten Abkühlbehälter, der als Reiniger (6) bezeichnet wird, in dem die von der Verbrennungskammer (7) abgegebenen Schlacken abgekühlt werden, dadurch gekennzeichnet, daß der Reiniger mit Injektionseinrichtungen ausgestattet sind, zum Durchperlen der recyklierten Abgase in Wasser, die aus der Anordnung zur Bearbeitung der Abgase abgesaugt werden.

8. Anlage nach Anspruch 7, dadurch gekennzeichnet, daß die Injektionseinrichtungen Rampen sind, die im Wasser des Reinigers angeordnet sind.

9. Anlage nach Anspruch 7, dadurch gekennzeichnet, daß die Injektionseinrichtungen Injektionsdüsen sind, die in den Wänden des Reinigers angeordnet sind.

## Claims

1. A method of treating clinker produced by an incineration installation in which fumes leaving a combustion chamber (7) are evacuated to a fumes treatment system, wherein clinker from the combustion chamber is cooled in a cooling bath filled with water, referred to as declinkering water (6), characterised in that fumes are extracted from said treatment system and are recycled by bubbling them into the water in the declinkering unit (6).

2. A method according to claim 1 of treating clinker produced by an incineration installation, wherein the fumes treatment system includes, downstream of the combustion chamber (7), a heat recovery boiler (9), a filter (10), a system (11) for eliminating emissions of hydrochloric acid and/or sulphur dioxide and a chimney (13), characterised in that said fumes are extracted at the outlet of said elimination system (11).

3. A method according to claim 1 of treating clinker produced by an incineration installation, wherein the fumes treatment system includes, downstream of the combustion chamber (7), a heat recovery boiler (9), a filter (10) and a chimney (13), characterised in that said fumes are extracted at the outlet of said filter.

4. A method according to claim 1 of treating clinker produced by an incineration installation, wherein the fumes treatment system includes, downstream of the combustion chamber (7), a heat recovery boiler (9) and a chimney (13), characterised in that said fumes are extracted at the outlet of said heat recovery boiler (9).

5. A method according to any preceding claim, characterised in that the ratio of the flowrate of the recycled fumes to the total flowrate of the fumes produced is from 2% to 15%.

6. A method according to any preceding claim, characterised in that the fumes exhausting from the declinkering unit (6) are returned to the combustion chamber (7).

7. An incineration installation for implementing the method according to any preceding claim, including a combustion chamber (7) from which exhaust fumes are evacuated to a system for treating said fumes and a cooling bath filled with water, referred to as declinkering water (6), in which the clinker from the combustion chamber (7) is cooled, characterised in that the declinkering unit is equipped with injection means for bubbling into the water recycled fumes extracted from its fumes treatment system.

8. An installation according to claim 7, characterised in that said injection means are manifolds in the water in the declinkering unit.

9. An installation according to claim 7, characterised in that said injection means are injection nozzles on the walls of the declinkering unit.
